# FASCICULE DE BREVET EUROPEEN

(11) **EP 0 651 108 B1**
(45) Date de publication et mention de la délivrance du brevet: **26.02.1997**
(21) Numéro de dépôt: 94402452.0
(22) Date de dépôt: 28.10.1994
(51) Int. Cl.: E04B 9/08, E04B 9/10, E04B 9/12

(54) **Eclisse pour fourrures d'ossature**
Schiene zur Verbindung von Stabwerkskomponenten
Joint for connecting frame's component parts

(30) Priorité: 02.11.1993 FR 9312990
(43) Date de publication de la demande: 03.05.1995
(73) Titulaire: PLACOPLATRE, 92282 Suresnes Cédex (FR)
(72) Inventeur: Klein, Jean-Pierre, F-92140 Clamart (FR); Funten, Marc, F-77290 Mitry le Neuf (FR)
(74) Mandataire: CABINET BONNET-THIRION

(56) Documents cités:
- DE-A- 4 032 884
- FR-A- 999 487
- FR-A- 1 340 782
- GB-A- 1 031 060
- GB-A- 1 057 551
- GB-A- 2 172 028
- US-A- 3 189 138
- US-A- 3 390 503
- US-A- 3 457 688
- US-A- 3 565 474

## Description

La présente invention concerne d'une manière générale les ossatures mises en oeuvre pour l'accrochage de plaques de plâtre ou autre, en vue par exemple de la réalisation d'un plafond, ou, plus exactement, d'un faux plafond.

Elle vise plus particulièrement le cas où une telle ossature est formée, d'une part, d'un premier réseau de fourrures, ou fourrures primaires, qui, disposées parallèlement les unes aux autres, sont par exemple accrochées par des suspentes à une quelconque structure de support, et, d'autre part, d'un deuxième réseau de fourrures, ou fourrures secondaires, qui, elles aussi disposées parallèlement les unes aux autres, mais suivant une direction orthogonale à celle suivant laquelle s'étendent les fourrures primaires, sont encliquetées de place en place sur ces fourrures primaires, les plaques à fixer étant par exemple rapportées par vissage sur l'ensemble quadrillé ainsi formé.

Pour raccorder l'une à l'autre deux fourrures primaires disposées dans l'alignement l'une de l'autre, il est usuel de mettre en oeuvre des éclisses.

Ces éclisses, qui sont à jumeler avec une éclisse de même type pour enserrer deux fourrures à raccorder, comportent, simplement, à ce jour, à distance l'une de l'autre, deux zones de perçage présentant chacune au moins un perçage pour le passage d'un organe de fixation, en pratique une vis, à raison d'une zone de perçage pour chacune des fourrures à raccorder.

Les fourrures primaires raccordées par de telles éclisses sont donc à ce jour rigidement attelées l'une à l'autre.

Or, dans le cadre des dispositions normatives à respecter en ce qui concerne la résistance au feu, il est souhaitable que, eu égard à la dilatation dont elles ne manquent pas d'être l'objet lorsqu'elles sont soumises à une certaine température, ces fourrures primaires puissent jouer longitudinalement l'une par rapport à l'autre.

A défaut, en effet, il peut résulter de leur dilatation une déformation parasite de l'ossature, un voilement par exemple, de nature à nuire à la résistance mécanique de l'ensemble, et, donc, à la résistance au feu.

Dans le document GB-A-1 057 551, il est prévu, comme précédemment, deux éclisses, mais, pour permettre une éventuelle dilatation des fourrures qu'elles relient, elles sont montées conjointement coulissantes par rapport à ces fourrures, en étant solidarisées l'une à l'autre par des organes de fixation qui traversent avec jeu ces fourrures à la faveur de boutonnières prévues à cet effet dans celles-ci.

Dans le document US-A-3 189 138, il est également prévu deux éclisses, mais celles-ci n'interviennent que sur une seule fourrure, au droit d'une échancrure n'affectant que la seule âme centrale de celle-ci, sans en affecter aussi ses ailes latérales inférieures, en sorte que, sous les effets d'une éventuelle dilatation, celles-ci sont localement l'objet d'une déformation.

Dans le document GB-A-1 057 551, il n'est prévu qu'une éclisse, qui, fixée à l'une des fourrures qu'elle relie, est montée coulissante par rapport à l'autre de celles-ci.

Dans tous les cas, la ou les éclisses mises en oeuvre ne participent en rien à la constitution de l'ossature concernée.

La présente invention a d'une manière générale pour objet une disposition permettant au contraire une telle adaptation et conduisant en outre à d'autres avantages.

De manière plus précise, elle a pour objet une éclisse à jumeler avec une éclisse de même type pour enserrer deux fourrures à raccorder et comportant, à distance l'une de l'autre, deux zones de perçage présentant chacune au moins un perçage pour le passage d'un organe de fixation, cette éclisse étant d'une manière générale caractérisée en ce que, d'une part, l'une des zones de perçage étant destinée à lui permettre d'être solidarisée à l'une des fourrures, le ou les perçages de l'autre zone de perçage sont tous allongés en boutonnière, pour permettre le libre passage du ou des organes de fixation assurant corollairement la fixation de l'autre éclisse à l'autre des fourrures, et, d'autre part, elle comporte un talon, pour le support d'une fourrure secondaire.

Ainsi, suivant l'invention, l'une des éclisses mises en oeuvre est solidarisée à l'une des fourrures à raccorder et l'autre à l'autre de celles-ci.

Grâce aux perçages allongés longitudinalement en boutonnière qu'elles comportent, ces éclisses sont avantageusement à même d'absorber, dans les limites de ces perçages, la dilatation des fourrures qu'elles raccordent, sans risque de déformation pour une quelconque partie de celles-ci.

La résistance au feu se trouve ainsi renforcée, ce qui permet avantageusement de remonter l'ensemble dans le classement correspondant.

Tout en assurant avantageusement la continuité des qualités mécaniques des fourrures qu'elles raccordent, les éclisses mises en oeuvre suivant l'invention peuvent, également, si désiré, grâce au talon qu'elles comportent, se substituer localement à ces fourrures pour le support de fourrures secondaires.

La continuité de l'ossature concernée se trouve ainsi avantageusement assurée.

En pratique, les éclisses mises en oeuvre suivant l'invention peuvent avantageusement être implantées au droit des joints entre plaques, et celles-ci peuvent avantageusement être supportées au droit de ces éclisses.

Suivant un développement de l'invention, les éclisses mises en oeuvre se prêtent par ailleurs avantageusement à une autre application que le seul raccordement bout à bout de deux fourrures alignées.

En effet, elles comportent, chacune, à l'une de leurs extrémités, pour former une articulation, un perçage qui, allongé en boutonnière, s'étend en arc de cercle autour d'un perçage rond sur lequel il est centré.

Dès lors, elles-mêmes disposées bout à bout l'une avec l'autre par l'articulation qu'elles comportent, ces éclisses permettent avantageusement de raccorder deux fourrures suivant un certain angle, et par exemple suivant un angle obtus ou un angle droit, en assurant comme précédemment si désiré le support des plaques au droit de l'articulation correspondante.

Elles se prêtent donc avantageusement, non plus à la seule réalisation de plafonds ou faux plafonds essentiellement plans, mais encore à celle de panneaux faisant un dièdre entre eux, comme cela peut être le cas pour l'équipement par exemple de combles, ou pour la constitution d'enceintes de confinement particulières, telles que celles existant par exemple dans certaines salles de spectacle ou dans certaines salles d'enregistrement.

Les éclisses mises en oeuvre suivant l'invention sont en outre avantageusement identiques l'une à l'autre.

Les caractéristiques et avantages de l'invention ressortiront d'ailleurs de la description qui va suivre, à titre d'exemple, en référence aux dessins schématiques annexés sur lesquels :
la figure 1 est une vue en perspective d'une ossature dont les fourrures primaires sont reliées deux à deux par des éclisses suivant l'invention ;
la figure 2 reprend, avec des arrachements locaux, et à échelle supérieure, le détail de la figure 1 repéré par un encart II sur cette figure 1 ;
la figure 3 est, à l'échelle de la figure 2, une vue en perspective d'une éclisse suivant l'invention ;
la figure 4 est une vue en élévation de cette éclisse, suivant la flèche IV de la figure 3 ;
la figure 5 en est une vue en plan, suivant la flèche V de la figure 4 ;
la figure 6 est une vue en élévation illustrant une autre application de l'éclisse suivant l'invention.

La figure 1 illustre, à titre d'exemple, l'application de l'invention à l'établissement d'un plafond 10, ou faux plafond, constitué de plaques 11 disposées côte à côte dans un même plan.

Les plaques 11 sont par exemple des plaques de plâtre.

Par plaques de plâtre, on entend ici, de manière usuelle, des plaques qui, essentiellement formées de plâtre, comportent une feuille de carton sur l'une et l'autre de leurs faces.

L'ossature 12 mise en oeuvre pour le soutien des plaques 11 est formée, d'une part, d'un premier réseau de fourrures 13, ou fourrures primaires, qui, établies de place en place parallèlement les unes aux autres, sont accrochées par des suspentes 14 à une quelconque structure de support non représentée, et, d'autre part, d'un deuxième réseau de fourrures 15, ou fourrures secondaires, qui, elles aussi établies de place en place parallèlement les unes aux autres, mais suivant une direction orthogonale à celle suivant laquelle s'étendent les fourrures 13, traversent en continu ces fourrures 13 en étant encliquetées sur celles-ci sensiblement à niveau avec leur surface inférieure.

Les plaques 11 sont rapportées par vissage sur l'ensemble quadrillé que constituent ainsi conjointement les fourrures 13 et 15.

Dans la forme de réalisation représentée, les fourrures 13 sont des profilés métalliques ayant en section transversale un profil en I.

Elles comportent donc une âme centrale 16, et, le long des bords supérieur et inférieur de celle-ci, des ailes latérales 18.

Dans la forme de réalisation représentée, les ailes latérales 18 inférieures présentent chacune un retour en équerre 19 le long de leur bord libre, parallèlement à l'âme centrale 16.

Dans la forme de réalisation représentée, les fourrures 15, qui sont également des profilés métalliques, ont en section transversale un profil en U partiellement refermé.

Elles comportent en pratique une partie médiane 20 et deux ailes latérales 21, avec, le long du bord libre de celles-ci, des retours en équerre 22 qui, parallèles à la partie médiane 20, sont dirigés l'un vers l'autre.

Tant la partie médiane 20 que les ailes latérales 21 présentent longitudinalement des nervures de raidissement.

Les dispositions qui précèdent sont bien connues par elle-mêmes, et, ne relevant pas de la présente invention, elles ne seront pas décrites plus en détail ici.

Il en est de même du mode d'encliquetage des fourrures 15 sur les fourrures 13, ce mode d'encliquetage se trouvant notamment décrit dans le brevet français qui, déposé le 8 mars 1985 sous le No 85 03424, a été publié sous le No 2 578 570.

Décrites, également, dans le brevet français qui, déposé le 7 novembre 1985 sous le No 85 16487, a été publié sous le No 2 589 907, les suspentes 14 sont elles aussi bien connues par elles-mêmes, et elles ne seront donc pas décrites dans tous leurs détails ici.

Il suffira d'indiquer qu'elles comportent, d'une part, un cavalier 24, qui, par des ailes 25, enserre les ailes latérales 18 supérieures de la fourrure 13 sur laquelle il est rapporté, et, d'autre part, une tige filetée 26, qui est en prise à vissage avec un écrou 27 monté rotatif sur le cavalier 24 tout en étant prisonnier de celui-ci.

Dans la forme de réalisation représentée, les ailes 25 du cavalier 24 se prolongent chacune par deux pattes 28, qui, d'une aile 25 à l'autre, sont reliées l'une à l'autre par des vis 29 traversant l'âme centrale 16 de la fourrure 13.

La suspente 14 concernée se trouve ainsi avantageusement immobilisée sur la fourrure 13, et sa tenue mécanique se trouve conjointement avantageusement renforcée, les vis 29 s'opposant à l'ouverture de son cavalier 24.

De manière connue en soi, enfin, les fourrures 13 alignées sont raccordées deux à deux par des éclisses 30, à distance des suspentes 14.

Chacune de ces éclisses 30, qui est à jumeler avec une éclisse 30 de même type pour enserrer les deux fourrures 13 à raccorder, est formée d'une platine 32 à appliquer à l'âme centrale 16 de ces fourrures 13 et comporte, à distance l'une de l'autre, sur cette platine 32, deux zones de perçage 33A, 33B présentant chacune au moins un perçage 34A, 34B pour le passage d'un organe de fixation 35, en l'espèce une vis autotaraudeuse susceptible de se visser d'elle-même dans l'âme centrale 16 des fourrures 13.

Suivant l'invention, l'une des zones de perçage 33A, 33B, en l'espèce la zone de perçage 33A, étant destinée à permettre à chacune des éclisses 30 d'être solidarisée à l'une des fourrures 13, le ou les perçages 34B de l'autre des zones de perçage 33A, 33B, en l'espèce ceux de la zone de perçage 33B, sont tous allongés longitudinalement en boutonnière, parallèlement les uns aux autres, et parallèlement à la direction d'allongement des fourrures 13, pour permettre le libre passage du ou des organes de fixation 35 assurant corollairement la solidarisation de l'autre éclisse 30 à l'autre des fourrures 13.

Dans la forme de réalisation représentée, entre ces zones de perçage 33A, 33B, il existe au moins un perçage 36 supplémentaire, lui aussi allongé longitudinalement en boutonnière, parallèlement aux perçages 34B, pour le passage d'un organe de liaison 37 à établir transversalement de l'une à l'autre des éclisses 30, entre les fourrures 13 à raccorder.

Dans la forme de réalisation représentée, la zone de perçage 33B comporte une pluralité de perçages 34B, disposés transversalement en deux colonnes.

Par exemple, et tel que représenté, l'une de ces colonnes comporte, échelonnés en hauteur, trois perçages 34B, et l'autre deux.

Tous ces perçages 34B ont même longueur L.

De même, la zone de perçage 33A comporte une pluralité de perçages 34A, disposés transversalement en deux colonnes.

Par exemple, et tel que représenté, chacune de ces colonnes comporte, échelonnés en hauteur, trois perçages 34A.

Tous ces perçages 34A sont de simples perçages ronds.

En pratique, la zone de perçage 33B est disposée au voisinage immédiat d'une des extrémités de la platine 32, et la zone de perçage 33A au voisinage immédiat de l'autre de ces extrémités.

Dans la forme de réalisation représentée, il existe, entre les zones de perçage 33A, 33B, au moins un couple de perçages 36, 38 supplémentaires, dont un seul, en l'espèce le perçage 36, est allongé en boutonnière, et dont l'autre, en l'espèce le perçage 38, est disposé dans l'alignement du premier, c'est-à-dire dans l'alignement du perçage 36, à distance de celui-ci.

En pratique, entre les zones de perçage 33A, 33B, il existe au moins deux couples de perçages 36, 38 supplémentaires, échelonnés transversalement en hauteur, en deux lignes parallèles.

Les perçages 36 ont une même longueur L, égale à celle des perçages 34B.

Les perçages 38 sont de simples perçages ronds.

En pratique, l'organe de liaison 37 associé à un perçage 36, 38 supplémentaire est un simple boulon, c'est-à-dire un simple ensemble vis 40-écrou 41, dont l'écrou 41 est borgne.

La longueur de la vis 40 est telle que, l'écrou 41 étant vissé à fond, les éclisses 30 bénéficient d'un jeu suffisant pour pouvoir coulisser l'une par rapport à l'autre sur l'une ou l'autre des fourrures 13 qu'elles flanquent.

Suivant l'invention, chacune des éclisses 30 comporte un talon 42, pour le support d'une fourrure 15 secondaire.

Dans la forme de réalisation représentée, chacune des éclisses 30 comporte, le long de son bord inférieur, une échancrure 39, et le talon 42 intervient en position excentrée dans celle-ci.

En pratique, il s'agit d'un talon 42 propre à l'encliquetage de la fourrure 15 secondaire, suivant des dispositions du type de celles décrites dans le brevet français No 85 03424 mentionné ci-dessus.

En pratique, également, l'échancrure 39 s'étend de la zone de perçage 33A à la zone de perçage 33B, en mordant légèrement sur celle-ci.

Le talon 42 est excentré dans cette échancrure 39 dans la mesure où il se situe plus près d'une de ses extrémités, en pratique celle proche de la zone de perçage 33A à perçages 34A ronds, que de l'autre de celles-ci.

Ce talon 42 est d'un seul tenant avec la platine 32, et s'étend suivant le plan de celle-ci.

Dans la forme de réalisation représentée, l'échancrure 39 a globalement un contour rectangulaire.

Le long d'une partie au moins du fond de son échancrure 39, et, en pratique, tout au long de ce fond, chaque éclisse 30 comporte, pour son raidissement, un retour en équerre 43 qui, venu de la découpe même de l'échancrure 39, avec, l'affectant lui-même, une découpe 44 ayant permis la formation du talon 42, s'étend perpendiculairement à la platine 32 et présente, le long de son bord libre, parallèlement à cette platine 32, un retour en équerre 45.

Le long d'une partie au moins de son bord inférieur, et, en pratique, tout au long de celui-ci exception faite de l'échancrure 39, chaque éclisse 30 comporte, également, pour son raidissement, de part et d'autre de cette échancrure 39, et perpendiculairement à sa platine 32, un retour en équerre 46.

Le long d'une partie au moins de son bord supérieur, et, en pratique, tout au long de celui-ci, chaque éclisse 30 comporte, par ailleurs, perpendiculairement à sa platine 32, du même côté que les retours en équerre 43, 46 précédents, un repli en U 48, par lequel elle est apte à contourner et envelopper l'une des ailes latérales 18 supérieures des fourrures 13 à raccorder.

Dans la forme de réalisation représentée, ce repli en U 48, qui est d'un seul tenant avec la platine 32, en continuité avec celle-ci, se prolonge par une languette 50 dans le plan de cette platine 32.

Dans la forme de réalisation représentée, chaque éclisse 30 comporte, à l'une de ses extrémités, en pratique celle proche de la zone de perçage 33A à perçages 34A ronds, pour former une articulation 51, un perçage 52, qui, allongé en boutonnière, s'étend en arc de cercle autour d'un perçage 53 rond sur lequel il est centré.

En pratique, le perçage 53 rond s'étend sensiblement au droit du bord transversal correspondant de la platine 32, et l'articulation 51 forme un prolongement local de celle-ci.

Conjointement, le perçage 52 arqué s'étend pour partie sur l'articulation 51 et pour partie sur la platine 32, entre le perçage 53 rond et le bord supérieur de cette dernière.

Dans la forme de réalisation représentée, le perçage 52 arqué s'étend sensiblement sur 90°.

Le bord de l'articulation 51 est arrondi en arc de cercle, en étant lui aussi centré sur le perçage 53 rond, et il se raccorde tangentiellement avec le bord inférieur de la platine 32.

Le long d'une partie au moins du bord de cette articulation 51, et, en pratique, tout au long de ce bord, chaque éclisse 30 comporte, pour son raidissement, perpendiculairement à sa platine 32, du même côté que les retours en équerre 43, 46, un retour en équerre 54, qui se raccorde au retour en équerre 46, en continuité avec celui-ci.

Dans la forme de réalisation représentée, chaque éclisse 30 comporte, pour son raidissement, à l'autre de ses extrémités transversales, c'est-à-dire à celle proche de la zone de perçage 33B à perçages 34B allongés en boutonnière, un retour en équerre 55, qui s'étend perpendiculairement à sa platine 32 sur une partie au moins de sa hauteur, et, en pratique, sur la totalité de celle-ci, du même côté que les retours en équerre 43, 46 et 54.

Abstraction faite de l'articulation 51, qui en constitue un prolongement local, la platine 32 de chaque éclisse 30 a globalement un contour rectangulaire.

En pratique, les deux éclisses 30 à jumeler pour raccorder deux fourrures 13 sont identiques l'une à l'autre, et, comme celles-ci, elles sont préférentiellement métalliques.

Pour raccorder les deux fourrures 13, qui, alignées l'une avec l'autre, laissent entre elles un espace 56, tel que schématisé en traits interrompus sur la figure 5, les deux éclisses 30 sont disposées chacune respectivement de part et d'autre de ces fourrures 13, tel que représenté en trait continu pour l'une d'elles sur la figure 5 et tel que schématisé en traits interrompus pour l'autre de celles-ci sur cette figure 5, et elles sont en pratique implantées tête-bêche, l'une de ces éclisses 30 ayant son articulation 51 qui s'étend longitudinalement d'un premier côté de l'ensemble et l'autre ayant son articulation 51 qui s'étend longitudinalement du côté opposé au précédent.

Chacune des éclisses 30 est appliquée par sa platine 32 à l'âme centrale 16 des fourrures 13, avec, d'une part, le retour en équerre 46 présent à son bord inférieur superposé à l'aile latérale 18 inférieure correspondante de ces fourrures 13, en deçà du retour en équerre 19 de celle-ci, et, d'autre part, son repli en U 48 emboîté sur l'aile latérale 18 supérieure correspondante de ces fourrures 13.

Par sa zone de perçage 33A à perçages 34A ronds, chacune des éclisses 30 est solidarisée à l'une des fourrures 13 auxquelles elle est ainsi appliquée, à l'aide d'organes de fixation 35.

Les vis constituant ceux-ci traversent librement les perçages 34A, et, en prise à vissage, par autotaraudage, avec l'âme centrale 16 de la fourrure 13 ainsi concernée, elles traversent ensuite librement l'éclisse 30 opposée, à la faveur des perçages 34B, allongés en boutonnière, de cette dernière.

Des organes de liaison 37 sont ensuite établis transversalement de l'une à l'autre des éclisses 30 à la faveur des perçages 36, 38 de celles-ci et de l'espace 56 laissé libre entre les fourrures 13.

Chacun des boulons constituant ces organes de liaison 37 traverse librement un perçage 36 allongé en boutonnière d'une des éclisses 30 et le perçage 38 rond correspondant de l'autre de ces éclisses 30.

Ainsi chacune équipée d'une éclisse 30, les fourrures 13 sont libres de coulisser longitudinalement l'une par rapport à l'autre dans les limites de la longueur L des perçages 34B, 36 allongés en boutonnière de celle-ci.

La figure 6 illustre l'application de l'invention au raccordement, suivant un angle A obtus, de deux fourrures 13, lorsque les plaques à fixer, non représentées sur cette figure 6, appartiennent à deux panneaux formant un dièdre entre eux.

Les éclisses 30 sont alors rapportées sur ces fourrures 13 par leur zone de perçage 33B à perçages 34B allongés en boutonnière, en disposant bien entendu aux extrémités opposées de ces perçages 34B les vis constituant les organes de fixation 35, pour éviter tout jeu longitudinal avec les fourrures 13, et elles sont superposées l'une à l'autre par leur articulation 51, avec, établis transversalement entre elles, deux boulons 37', l'un qui traverse leurs perçages 52 arqués, dûment superposés l'un à l'autre, et l'autre qui traverse leurs perçages 53 ronds, également dûment superposés l'un à l'autre.

En pratique, l'angle A peut varier par exemple de 90 à 270°.

Il est bloqué à la valeur voulue par serrage des boulons 37'.

Bien entendu, la présente invention ne se limite pas à la forme de réalisation ou aux formes de mise en oeuvre décrites et représentées, mais englobe toute variante d'exécution entrant dans le cadre des revendications.

## Revendications

1. Eclisse pour fourrures d'ossature à jumeler avec une éclisse de même type pour enserrer les fourrures (13) à raccorder et comportant, à distance l'une de l'autre, deux zones de perçage (33A, 33B) présentant chacune au moins un perçage (34A, 34B) pour le passage d'un organe de fixation (35), caractérisée en ce que, d'une part, l'une des zones de perçage (33A) étant destinée à lui permettre d'être solidarisée à l'une des fourrures (13), le ou les perçages (34B) de l'autre zone de perçage (33B) sont tous allongés longitudinalement en boutonnière, pour permettre le libre passage du ou des organes de fixation (35) assurant corollairement la solidarisation de l'autre éclisse (30) à l'autre des fourrures (13), et, d'autre part, elle comporte un talon (42), pour le support d'une fourrure (15) secondaire.

2. Eclisse suivant la revendication 1, caractérisée en ce que le talon (42) intervient à la faveur d'une échancrure (39) présente le long de son bord inférieur.

3. Eclisse suivant la revendication 2, caractérisée en ce que le talon (42) est en position excentrée dans l'échancrure (39).

4. Eclisse suivant l'une quelconque des revendications 2 ou 3, caractérisée en ce que, le long d'une partie au moins du fond de son échancrure (39), elle comporte, pour son raidissement, un retour en équerre (43) venu de la découpe même de ladite échancrure (39).

5. Eclisse suivant l'une quelconque des revendications 2 à 4, caractérisée en ce que, le long d'une partie au moins de son bord inférieur, elle comporte, pour son raidissement, de part et d'autre de son échancrure (39), un retour en équerre (46).

6. Eclisse suivant l'une quelconque des revendications 1 à 5, caractérisée en ce que, entre les zones de perçage (33A, 33B), il existe au moins un perçage (36) supplémentaire, allongé longitudinalement en boutonnière, pour le passage d'un organe de liaison (37) à établir transversalement de l'une à l'autre des éclisses (30), entre les fourrures (13).

7. Eclisse suivant la revendication 6, caractérisée en ce que, entre les zones de perçage (33A, 33B), il existe au moins un couple de perçages (36, 38) supplémentaires, dont un seul (36) est allongé en boutonnière, et dont l'autre (38) est disposé dans l'alignement du premier, à distance de celui-ci.

8. Eclisse suivant la revendication 7, caractérisée en ce que, entre les zones de perçage (33A, 33B), il existe au moins deux couples de perçages (36, 38) supplémentaires échelonnés transversalement en hauteur.

9. Eclisse suivant l'une quelconque des revendications 1 à 8, caractérisée en ce que, le long d'une partie au moins de son bord supérieur, elle comporte un repli en U (48).

10. Eclisse suivant l'une quelconque des revendications 1 à 9, caractérisée en ce que, à l'une de ses extrémités, elle comporte, pour former une articulation (51), un perçage (52), qui, allongé en boutonnière, s'étend en arc de cercle autour d'un perçage (53) rond sur lequel il est centré.

11. Eclisse suivant la revendication 10, caractérisée en ce que le bord de l'articulation (51) qu'elle forme est arrondi, en étant centré sur le perçage (53) rond, et, le long d'une partie au moins de ce bord, elle comporte, pour son raidissement, un retour en équerre (54).

12. Ossature comportant au-moins deux fourrures primaires (13) raccordées par deux éclisses selon l'une des revendications 1 à 11 et une fourrure secondaire (15) caractérisée en ce que le talon (42) est propre à l'encliquetage de la fourrure secondaire (15).

13. Ossature comportant au-moins deux fourrures primaires (13) raccordées par deux éclisses selon l'une des revendications 6 à 8 caractérisée en ce qu'un organe de liaison (37) à établir transversalement de l'une à l'autre des éclisses (30), entre les fourrures (13), est associé à un perçage (36,38) supplémentaire et en ce que ledit organe de liaison (37) est un boulon dont l'écrou (41) est borgne.

## Patentansprüche

1. Schiene für Tragwerksausfütterungen zum Verbinden mit einer Schiene des gleichen Typs, um die zu verbindenden Ausfütterungen (13) einzuspannen, und umfassend in einem Abstand zueinander zwei Bohrungsbereiche (33A, 33B), die jeweils zumindest eine Bohrung (34A, 34B) für den Durchtritt eines Befestigungsteils (35) aufweisen,
dadurch **gekennzeichnet,**
daß einerseits der eine der Bohrungsbereiche (33A) dazu bestimmt ist, ihr zu erlauben, mit der einen der Ausfütterungen (13) verbunden zu werden, wobei die Bohrung oder die Bohrungen (34B) des anderen Bohrungsbereichs (33B) sich alle in Längsrichtung in Form eines Langlochs erstrecken, um den freien Durchtritt des oder der Befestigungsteile (35) zu erlauben, die in der Folge die Verbindung der anderen Schiene (30) mit der anderen der Ausfütterungen (13) sicherstellen, und daß sie andererseits einen Ansatz (42) für das Tragen einer sekundären Ausfütterung (15) umfaßt.

2. Schiene nach Anspruch 1,
dadurch **gekennzeichnet,**
daß der Ansatz (42) mit Hilfe eines Ausschnitts (39) in Eingriff gelangt, der längs ihres unteren Randes vorgesehen ist.

3. Schiene nach Anspruch 2,
dadurch **gekennzeichnet,**
daß der Ansatz (42) sich in einer exzentrischen Position in dem Ausschnitt (39) befindet.

4. Schiene nach Anspruch 2 oder 3,
dadurch **gekennzeichnet,**
daß sie längs zumindest eines Teils des Bodens ihres Ausschnitts (39) für ihre Versteifung eine rechteckige Rückbiegung (43) umfaßt, die sich aus dem Schnitt selbst des genannten Ausschnitts (39) ergibt.

5. Schiene nach einem der Ansprüche 2 bis 4,
dadurch **gekennzeichnet,**
daß sie längs zumindest eines Teils ihres unteren Randes für ihre Versteifung beiderseits ihres Ausschnitts (39) eine rechteckige Rückbiegung (46) umfaßt.

6. Schiene nach einem der Ansprüche 1 bis 5,
dadurch **gekennzeichnet,**
daß zwischen den Bohrungsbercichen (33A, 33B) zumindest eine zusätzliche Bohrung (36) vorhanden ist, die sich in Längsrichtung in Form eines Langlochs erstreckt, für den Durchtritt eines verbindungsteils (37), welches quer von der einen zur anderen Schiene (30) zwischen den Ausfütterungen (13) anzubringen ist.

7. Schiene nach Anspruch 6,
dadurch **gekennzeichnet,**
daß zwischen den Bohrungsbereichen (33A, 33B) zumindest ein Paar zusätzlicher Bohrungen (36, 38) vorhanden ist, von denen sich die eine (36) als Langloch erstreckt, und die andere (38) ausgerichtet zu der ersten in einem Abstand zu dieser angeordnet ist.

8. Schiene nach Anspruch 7,
dadurch **gekennzeichnet,**
daß zwischen den Bohrungsbereichen (33A, 33B) zumindest zwei Paare zusätzlicher Bohrungen (36, 38) vorhanden sind, die in Querrichtung abgestuft sind.

9. Schiene nach einem der Ansprüche 1 bis 8,
dadurch **gekennzeichnet,**
daß sie längs zumindest eines Teils ihres oberen Randes einen U-förmigen Umschlag (48) umfaßt.

10. Schiene nach einem der Ansprüche 1 bis 9,
dadurch **gekennzeichnet,**
daß sie an dem einen ihrer Enden zur Bildung eines Gelenks (51) eine Bohrung (52) umfaßt, die sich in Form eines Langlochs und in einem Kreisbogen um eine runde Bohrung (53) erstreckt, auf welcher sie zentriert ist.

11. Schiene nach Anspruch 10,
dadurch **gekennzeichnet,**
daß der Rand des Gelenkes (51), dessen Form gerundet ist, auf der runden Bohrung (53) zentriert ist, und daß sie längs zumindest eines Teils dieses Randes für ihre Versteifung eine rechteckige Rückbiegung (54) umfaßt.

12. Tragwerk mit zumindest zwei primären Ausfütterungen (13), die durch zwei Schienen nach einem der Ansprüche 1 bis 11 verbunden sind, und einer sekundären Ausfütterung (15),
dadurcn **gekennzeichnet,**
daß der Ansatz (42) zum Einklinken der sekundären Ausfütterung (15) geeignet ist.

13. Tragwerk mit zumindest zwei primären Ausfütterungen (13), die durch zwei Schienen gemäß einem der Ansprüche 6 bis 8 verbunden sind,
dadurch **gekennzeichnet,**
daß ein Verbindungsteil (37), welches quer von der einen zur anderen Schiene (30) zwischen den Ausfütterungen (13) anzubringen ist, einer zusätzlichen Bohrung (36, 38) zugeordnet ist, und daß das Verbindungsteil (37) ein Bolzen ist, der eine Hutmutter (41) aufweist.

## Claims

1. A connector plate member for framework bar members to be paired with a connector plate member of the same type to enclose the bar members (13) to be connected and comprising at a spacing from each other two aperture zones (33A, 33B) each having at least one aperture (34A, 34B) for a fixing member (35) to pass therethrough, characterised in that on the one hand one of the aperture zones (33A) being intended to permit it to be fixed with respect to one of the bar members (13) the aperture or apertures (34B) of the other aperture zone (33B) are all elongated longitudinally in a buttonhole configuration to permit the free passage of the fixing member or members (35) which as a corollary provide for fixing the other connector plate member (30) to the other of the bar members (13) and on the other hand it comprises a lug (42) for supporting a secondary bar member (15).

2. A connector plate member according to claim 1 characterised in that the lug (42) is operative by virtue of a recess (39) present along its lower edge.

3. A connector plate member according to claim 2 characterised in that the lug (42) is in an eccentric position in the recess (39).

4. A connector plate member according to either one of claims 2 and 3 characterised in that, along a part at least of the bottom of its recess (39), it comprises a right-angled bent flange portion (43) produced by the recess (39) being cut out, for stiffening the connector plate member.

5. A connector plate member according to any one of claims 2 to 4 characterised in that, along a part at least of its lower edge it comprises a right-angled bent flange portion (46) on respective sides of its recess (39) for stiffening the connector plate member.

6. A connector plate member according to any one of claims 1 to 5 characterised in that between the aperture zones (33A, 33B) there is at least one additional aperture (36) which is elongated longitudinally in a buttonhole configuration for the passage of a connecting member (37) for making a connection to be established transversely from one of the connector plate members (30) to the other between the bar members (13).

7. A connector plate member according to claim 6 characterised in that between the aperture zones (33A, 33B) there is at least one pair of supplementary apertures (36, 38) of which one only (36) is elongated in a buttonhole configuration and the other (38) is disposed in alignment with the former at a spacing therefrom.

8. A connector plate member according to claim 7 characterised in that between the aperture zones (33A, 33B) there are at least two pairs of supplementary apertures (36, 38) which are displaced transversely in respect of height.

9. A connector plate member according to any one of claims 1 to 8 characterise in that, along a part at least of its upper edge, it comprises a U-shaped bend portion (48).

10. A connector plate member according to any one of claims 1 to 9 characterised in that at one of its ends to form a pivotal connection (51), it comprises an aperture (52) which, elongated in a buttonhole configuration, extends in a circular arc around a round aperture (53) on which it is centered.

11. A connector plate member according to claim 10 characterised in that the edge of the pivotalconnection (51) that it forms is rounded, being centered on the round aperture (53), and, along a part at least of said edge, it comprises a right-angled bent flange portion (54) for stiffening it.

12. A framework comprising at least two primary bar members (13) connected by two connector plate members according to one of claims 1 to 11 and a secondary bar member (15) characterised in that the lug (42) is capable of latching engagement of the secondary bar member (15).

13. A framework comprising at least two primary bar members (13) connected by two connector plate members according to one of claims 6 to 8 characterised in that a connecting member (37) for making a connection to be established transversely from one of the connector plate members (30) to the other between the bar members (13) is associated with a supplementary aperture (36, 38) and that said connecting member (37) is a bolt whose nut (41) is a blind nut.
